# EUROPÄISCHE PATENTSCHRIFT

(11) **EP 2 214 422 B1**
(45) Veröffentlichungstag und Bekanntmachung des Hinweises auf die Patenterteilung: **02.08.2017**
(21) Anmeldenummer: 09177464.6
(22) Anmeldetag: 30.11.2009
(51) Int. Cl.: H04R 25/00

(54) **Verfahren und Hörvorrichtung zum Einstellen eines Hörgeräts aus aufgezeichneten Daten**
Method and hearing device for adjusting a hearing aid to recorded data
Procédé et dispositif auditif pour le réglage d'un appareil auditif à partir de données enregistrées

(30) Priorität: 02.02.2009 DE 102009007074
(43) Veröffentlichungstag der Anmeldung: 04.08.2010
(73) Patentinhaber: Sivantos Pte. Ltd., Singapore 139959 (SG)
(72) Erfinder: Barthel, Roland, 91056, Erlangen (DE); Steinbuss, Andre, 91052, Erlangen (DE)
(74) Vertreter: FDST Patentanwälte

(56) Entgegenhaltungen:
- EP-A1- 1 845 751
- US-A- 4 972 487
- US-A- 6 035 050
- US-A1- 2006 222 194
- US-A1- 2007 009 126
- US-A1- 2007 223 753
- US-A1- 2008 107 296

## Beschreibung

Die Erfindung betrifft ein im Patentanspruch 1 angegebenes Verfahren zum Einstellen eines Hörgeräts und eine im Patentanspruch 7 angegebene Hörvorrichtung mit einem Hörgerät und einer externer Einheit zum Einstellen des Hörgeräts.

Die Einstellung von Hörgeräten, insbesondere betreffend die Verstärkung und Kompression, wird heutzutage vielfach durch Anpassalgorithmen auf der Basis von audiometrischen Daten erreicht. Als audiometrische Daten werden beispielsweise der Hörverlust, die Unbehaglichkeitsschwelle, die Lautstärkeskalierung und dergleichen berücksichtigt. Die Anpassformeln beruhen auf statistischen und empirischen Erkenntnissen und haben daher für den individuellen Hörgerätenutzer nur bedingte Gültigkeit. Insbesondere für die optimale Einstellung der frequenz- und pegelabhängigen Verstärkung ist daher eine zeitaufwändige Nachversorgung beim Hörgeräteakustiker nötig. Ein weiteres Problem besteht darin, dass die für den Nutzer optimale Einstellung seines Hörgeräts nur in realistischen und für den Nutzer relevanten akustischen Situationen gefunden und verifiziert werden kann.

Bislang wurde in wiederholten Besuchen beim Hörgeräteakustiker iterativ eine individuelle, optimale Einstellung gefunden. Da jedoch beim Akustiker bestimmte akustische Situationen nur unzureichend nachempfunden werden können, stellt sich die so gefundene Einstellung in realen Situationen häufig wieder als weniger passend heraus. Gerade das für den Nutzer häufig vorhandene typische räumliche Schallfeld oder die individuellen Bedürfnisse des Hörgerätenutzers können in künstlichen akustischen Situationen nicht nachgestellt beziehungsweise berücksichtigt werden.

Es ist daher ein Anliegen bei der Einstellung eines Hörgeräts gezielter auf individuelle Bedingungen eingehen zu können.

Daher weisen moderne digitale Hörgeräte Lernalgorithmen auf, mit deren Hilfe persönliche Hörgeräteeinstellungen erlernbar sind. Der Hörgerätenutzer stellt wahlweise über eine zeitlich begrenzte Lernperiode oder kontinuierlich über die Lebenszeit seines Hörgerätes viele verschiedene Werte der Hörgeräteeinstellungen ein. Aber nicht alle diese Einstellungen haben dieselbe Bedeutung für den Hörgerätenutzer. Einige dieser Einstellungen werden rasch widerrufen. Hat der Hörgerätenutzer einmal Einstellungen gefunden, welche der Hörsituation gut entsprechen, wird er diese Einstellungen so lange unverändert lassen bis sich die Hörgerätesituation verändert. Für einen Lernalgorithmus sind zunächst alle Nutzereinstellungen von gleicher Bedeutung. Daher muss die Zufriedenheit mit einer bestimmten Einstellung in irgendeiner Weise mitberücksichtigt werden.

Dazu gibt es zwei Ansätze: Das zeitbasierte Lernen und das ereignisbasierte Lernen. Beim zeitbasierten Lernen werden Hörgeräteeinstellungen, die für eine längere Dauer verwendet werden, mehr Gewicht gegeben als solchen mit kürzerer Dauer. Ein Nachteil des zeitbasierten Lernens ist die begrenzte Verwendbarkeit für pegelabhängiges Lernen. Beim pegelabhängigen Lernen ist es wichtig, dass ein Lernschritt den aktuellen Pegel mitberücksichtigt. Daher gibt es auch das sogenannte ereignisbasierte Lernen. Dabei wird immer dann ein Lernschritt ausgeführt, wenn der Hörgerätenutzer eine Veränderung seines Geräts, beispielsweise der Verstärkung, vornimmt.

Das ereignisbasierte Lernen hat aber ihre Begrenzung darin, dass die Bedeutung eines Trainingsschritts unabhängig von der Zeit ist, innerhalb welcher eine Einstellung aktiv bleibt. In anderen Worten, wenn der Hörgerätenutzer eine Änderung über einen langen Zeitraum aufrecht erhält, wird diese Änderung nicht stärker gewichtet als eine Änderung für einen kürzeren Zeitraum.

Aus der US 2008/0107296 A1 ist beispielsweise ein Verfahren zum Einstellen eines Hörgerätes zu entnehmen, bei dem Änderungen, die durch den Hörgeräteträger während des Tragens des Hörgerätes vorgenommen werden, in einem Logfile geschrieben und zu einem späteren Zeitpunkt für eine Anpassung der Einstellung des Hörgerätes ausgewertet werden.

Aus der US 2007/0009126 A1 ist weiterhin ein Verfahren zum Einstellen eines Hörgerätes im Rahmen eines Lernmodus zu entnehmen, bei dem von dem Hörgeräteträger verschiedene abgespeicherte Hörsituationen abgerufen werden und wobei der Hörgeräteträger Einstellungen am Hörgerät zu der jeweiligen Hörsituation vornehmen kann. Die Testsignale bzw. Hörbeispiele sind typischerweise vom Hersteller vorab auf dem Hörgerät oder einer zugehörigen Fernbedienung gespeichert und entsprechen allen wesentlichen Umgebungssituationen, denen ein Hörgeräteträger typischerweise ausgesetzt ist.

Die nachveröffentlichte Druckschrift DE 10 2008 019 898 A1 gibt ein Verfahren zur Überwindung des beschriebenen Nachteils an. Dabei wird ein gewünschter Einstellwert in das Hörgerät zu einem frei wählbaren Zeitpunkt eingegeben, mindestens eine Schallgröße betreffend eine Umgebungssituation zu dem frei wählbaren Zeitpunkt gemessen, eine Zeitdauer ermittelt, innerhalb welcher der gewünschte Einstellwert nicht verändert wurde und zu verwendende Einstellwerte - in Abhängigkeit von dem gewünschten Einstellwert, der mindestens einen zum frei wählbaren Zeitpunkt gemessenen Schallgröße und der ermittelten Zeitdauer - gelernt.

Der beschriebene Umfang des Lernens beschränkt sich jedoch auf Algorithmen, die der Hörgeräteträger über ein Bedienelement, wie zum Beispiel ein Lautstärkerädchen oder eine Fernbedienung, "in vivo" umsetzen kann. Weitere Algorithmen, die zu Klang und Tragekomfort in gleichem Maße beitragen, werden nicht gelernt. Beispielsweise ist eine Begrenzung des maximalen Ausgangspegels (MPO) mit den bekannten Methoden nicht erlernbar. Die MPO schlägt in der Regel für sehr laute, kurze, transiente Signale an und ist daher nur sehr schwer "in vivo" zu lernen. Andere Beispiele sind Unterdrückungsverfahren für impulsive Störgeräusche oder die Rückkopplungsunterdrückung. Die Situationen, in denen der Algorithmus wirkt, sind zu kurz, um innerhalb der Situation zu reagieren und das Hörgerät zu trainieren.

Es ist Aufgabe der Erfindung ein Verfahren und eine dazugehöriges Hörvorrichtung anzugeben, welche eine Einstellung von Algorithmen auch für nur kurz andauernde Hörsituationen erlernbar bzw. trainierbar machen.

Gemäß der Erfindung wird die gestellte Aufgabe mit dem Verfahren des unabhängigen Patentanspruchs 1 und der Hörvorrichtung des unabhängigen Patentanspruchs 7 gelöst.

Die Erfindung beansprucht ein Verfahren zum Einstellen eines Hörgeräts mit den Schritten gemäß Anspruch 1.

Dies bietet den Vorteil, dass auch nur kurz ansprechende Algorithmen, wie zum Beispiel eine MPO, trainierbar sind. Diese können auch nicht über geeignete Bedienelemente an dem Hörgerät oder einer Hörgeräte-Fernbedienung abgebildet werden.

In einer weiteren Ausführungsform kann die Hörsituation durch eine Situationserkennung und/oder mindestens eine Pegelmessung und/oder mindestens einen Algorithmus identifiziert und beschrieben werden.

In einer Weiterbildung der Erfindung kann die Ausgabe und/oder Anzeige sowie die Eingabe des Bewertungsmaßes über eine Hörgeräte-Fernbedienung erfolgen. Dadurch ist ein einfaches Abfragen der gespeicherten Hörsituationen möglich.

In einer weiteren Ausführungsform kann die Ausgabe und/oder Anzeige sowie die Eingabe des Bewertungsmaßes über einen Personal Computer erfolgt. Dies bietet den Vorteil einer einfachen Bedienung.

Des Weiteren kann die Ausgabe akustisch durch das Hörgerät erfolgen. Die Bedienung wird dadurch vereinfacht.

In einer weiteren Ausführungsform können die Speicherung und die Ausgabe Mitschnitte von Mikrofonsignalen des Hörgeräts umfassen. Vorteilhaft darin ist, dass ein Hörgerätenutzer die Hörsituation einfach wiedererkennen kann.

Die Erfindung beansprucht auch eine Hörvorrichtung zum Einstellen eines Hörgeräts mit mindestens einem Hörgerät und mindestens einer externen Einheit mit den Merkmalen des Anspruchs 7.

Dies bietet den Vorteil, dass auch Algorithmen, die nur kurz angewandt werden, trainierbar sind.

Vorteilhaft kann die Vorrichtung eine Situationserkennungseinheit und/oder mindestens einen Pegelmesser umfassen. Diese erkennen und bestimmen die Hörsituation.

In einer Weiterbildung kann die externe Einheit eine Fernbedienung oder ein Personal Computer sein.

In einer weiteren Ausführungsform kann die Ausgabeeinheit eine Anzeigeeinheit umfassen.

Des Weiteren kann die Speichereinheit Mitschnitte von Mikrofonsignalen des Hörgeräts speichert.

Außerdem kann die Ausgabeeinheit die gespeicherten Mitschnitte von Mikrofonsignalen des Hörgeräts ausgeben.

Weitere Besonderheiten und Vorteile der Erfindung werden aus den nachfolgenden Erläuterungen mehrerer Ausführungsbeispiele anhand von schematischen Zeichnungen ersichtlich.

Es zeigen:
- Figur 1:: ein Ablaufdiagramm eines erfindungsgemäßen Verfahrens und
- Figur 2:: ein Blockschaltbild einer erfindungsgemäßen Hörvorrichtung.

Figur 1 zeigt ein Ablaufdiagramm eines erfindungsgemäßen Verfahrens zum Einstellen eines Hörgeräts. Im ersten Schritt 100 trägt ein Hörgeräteträger das Hörgerät, dessen Parameter eingestellt werden sollen. Das Hörgerät speichert im Schritt 101 diejenigen Zeitpunkte und Hörsituationen, in denen mindestens ein vorgebbarer Algorithmus einer Hörgeräte-Signalverarbeitung aktiviert wird.

Im folgenden Schritt 102 wird das Hörgerät auf einen Lernmodus umgeschaltet. Dies kann beispielsweise durch den Hörgeräteträger am Abend erfolgen. Bevorzugt erfolgt das Umschalten über eine Fernbedienung. Anschließend werden in den Schritten 103 und 104 die aufgezeichneten Daten ausgegeben bzw. angezeigt. Für die Ausgabe bzw. Anzeige der Daten die akustische Situation betreffend, können unter anderem die Ergebnisse einer hörgeräteeigenen Situationserkennungseinheit oder aber unterschiedliche Pegelmesser verwendet werden, um basierend auf diesen Daten die akustische Situation repräsentativer zu charakterisieren. Die Ausgabe erfolgt bevorzugt akustisch über das Hörgerät selbst. Anzeige und Ausgabe erfolgen auch auf der Fernbedienung oder einem Personal Computer. Die Ausgabe kann auch eine kurze verbale oder textliche Charakterisierung der Hörsituation, wie zum Beispiel "lautes Pochen" oder "Knall", umfassen. Auch können aufgezeichnete Mitschnitte des Mikrofonsignals vorgespielt werden. Dies dient dazu, den Hörgeräteträger besser an die Hörsituation zu erinnern. Im nachfolgenden Schritt 105 wird vom Hörgeräteträger eine Bewertung der Zufriedenheit mit der Einstellung des Algorithmus bei der speziellen Hörsituation vorgenommen. Dazu wird ein Bewertungsmaß BM in die Fernbedienung oder den Personal Computer eingegeben. Die Fernbedienung oder der Personal Computer bieten dazu dem Hörgeräteträger verschiedene Wahlmöglichkeiten für die Bewertung an. Die einfachste Bewertung umfasst drei Abstufungen: "zu laut", "richtig" und "zu leise".

Im abschließenden Schritt 106 werden entsprechend des Bewertungsmaßes BM ein oder mehrere Parameter des gewählten und angezeigten Algorithmus verändert. Im Falle der Bewertung "richtig" erfolgt keine Änderung.

Ein geeignetes Beispiel für das Erlernen ist der Algorithmus zur Begrenzung des maximalen Ausgangspegels, kurz MPO genannt. Die MPO schlägt in der Regel für sehr laute, kurze, transiente Signale an. Das Hörgerät speichert zum Beispiel, dass die MPO im Laufe eines Tages in lauter Umgebung um 15:00 Uhr einmal in den Kanälen 1 und 2 ausgelöst wurde. Der Hörgeräteträger hat dann die Möglichkeit post-hoc zu beurteilen, ob er in dieser Situation mit dem Hörgerät zufrieden war. War das Gerät zu laut, wird das Hörgerät so trainiert, dass die MPO in den Kanälen 1 und 2 um eine Stufe reduziert wird.

In Figur 2 ist ein Blockschaltbild einer erfindungsgemäßen Hörvorrichtung mit einem Hörgerät 1 und einer Fernbedienung 11 dargestellt. Das Hörgerät umfasst ein Mikrofon 2 zur Aufnahme von Umgebungsschall und dessen Umwandlung in ein elektrisches Signal, eine mit dem Mikrofon 2 verbundene Signalverarbeitungseinheit 4, die das elektrische Signal digitalisiert, modifiziert, verstärkt und wieder in ein analoges Signal zurückverwandelt, das schließlich über einen Hörer 3 als verstärktes und modifiziertes akustisches Signal an das Trommelfell eines Hörgeräteträgers abgegeben wird.

Zur Ausführung des erfindungsgemäßen Verfahrens besitzt das Hörgerät 1 des Weiteren eine mit dem Ausgang des Mikrofons 2 verbundene Klassifikationseinheit 6, die jede Hörsituation klassifiziert, und eine mit der Klassifikationseinheit 6 und der Signalverarbeitungseinheit 4 verbundene Speichereinheit 5, welche die von der Signalverarbeitungseinheit 4 ausgewählten Algorithmen sowie die dazugehörige Hörsituationen und Zeitstempel aufzeichnet bzw. abspeichert. Mit Hilfe einer Änderungseinheit 7 im Hörgerät 1 können bei Bedarf die Parameter der Algorithmen der Signalverarbeitungseinheit 4 verändert werden.

Mit der Fernbedienung 11 lässt sich das Hörgerät 1 in einen Trainingsmodus bzw. Lernmodus schalten, bei dem aus der Speichereinheit 5 des Hörgeräts die gespeicherten Hörsituationen mit den zugehörigen Algorithmen abgerufen werden und auf einer Ausgabeeinheit 12, die eine Anzeigeeinheit 13 umfasst, dargestellt werden können. Mit der Anzeigeinheit 12 kann dem Hörgerätenutzer die Hörsituation mit den zugehörigen Algorithmen wieder in Erinnerung gerufen werden. Der Hörgerätenutzer kann so die Hörsituation und die dazugehörige Reaktion des Hörgeräts 1 bewerten und diese Bewertung über eine Eingabeeinheit 14 der Fernbedienung 11 dem Hörgerät 1 mitteilen. Entsprechend der Bewertung verändert die Änderungseinheit 7 ein oder mehrere Parameter des in der jeweiligen Hörsituation ansprechenden Algorithmus. Mit Hilfe der Fernbedienung 11 und den darin implementierten interaktiven Dialog kann somit der Hörgeräteträger beispielsweise abends das Hörgerät 1 trainieren. Die Kommunikation zwischen dem Hörgerät 1 und der Fernbedienung 11 erfolgt über eine drahtlose Datenübertragung 21, 22.

### Bezugszeichenliste

- 1: Hörgerät
- 2: Mikrofon
- 3: Hörer
- 4: Signalverarbeitungseinheit
- 5: Speichereinheit
- 6: Klassifikationseinheit
- 7: Änderungseinheit
- 11: Externe Einheit / PC / Fernbedienung
- 12: Ausgabeeinheit
- 13: Anzeigeeinheit
- 14: Eingabeeinheit
- 21: Datenübertragung Hörgerät 1 > externe Einheit 11
- 22: Datenübertragung externe Einheit 11 > Hörgerät 1
- 100: Tragen des Hörgeräts 1
- 101: Speichern von Daten
- 102: Umschalten in einen Lernmodus
- 103: Ausgabe von Daten
- 104: Anzeige von Daten
- 105: Eingabe eines Bewertungsmaßes BM
- 106: Ändern eines Parameters
- BM: Bewertungsmaß

## Patentansprüche

1. Verfahren zum Einstellen eines Hörgeräts (1) mit den Schritten:
- Tragen (100) des Hörgeräts (1) durch einen Hörgeräteträger.
- Speichern (101) im Hörgerät (1) von Zeitstempeln, Hörsituationen, zu denen ein vorgebbarer Algorithmus zur Signalverarbeitung aktiviert wird, und des aktivierten Algorithmus, wobei es sich bei dem Algorithmus
- um einen Algorithmus zur Begrenzung des maximalen Ausgangspegels handelt, welcher für sehr laute, kurze, transiente Signale anschlägt oder
- um einen Algorithmus eines Unterdrückungsverfahrens für impulsive Störgeräusche handelt,
- Umschalten (102) des Hörgeräts (1) durch einen Hörgeräteträger in einen Lernmodus zu einem in Bezug auf die Zeitstempel späteren Zeitpunkt,
- Ausgabe (102) und/oder Anzeige (104) der gespeicherten Zeitstempel und Hörsituationen sowie des aktivierten Algorithmus durch das Hörgerät (1) und/oder durch eine externe Einheit (11),
- Eingabe (105) eines Bewertungsmaßes (BM), das die Zufriedenheit des Hörgeräteträgers mit dem aktivierten Algorithmus ausdrückt, durch den Hörgeräteträger und
- Ändern (106) mindestens eines Parameters des aktivierten Algorithmus in Abhängigkeit des Bewertungsmaßes (BM) durch das Hörgerät (1).

2. Verfahren nach Anspruch 1,
**dadurch gekennzeichnet,**
**dass** die Hörsituation durch eine Situationserkennung und/oder mindestens eine Pegelmessung und/oder mindestens einen Algorithmus identifiziert und beschrieben wird.

3. Verfahren nach Anspruch 1 oder 2,
**dadurch gekennzeichnet,**
**dass** die Ausgabe (102) und/oder Anzeige (103) sowie die Eingabe des Bewertungsmaßes (BM) über eine Hörgeräte-Fernbedienung (11) erfolgt.

4. Verfahren nach Anspruch 1 oder 2,
**dadurch gekennzeichnet,**
**dass** die Ausgabe (102) und/oder Anzeige (103) sowie die Eingabe des Bewertungsmaßes (BM) über einen Personal Computer (11) erfolgt.

5. Verfahren nach einem der Ansprüche 1 bis 3,
**dadurch gekennzeichnet,**
**dass** die Ausgabe (102) akustisch durch das Hörgerät (1) erfolgt.

6. Verfahren nach einem der vorigen Ansprüche,
**dadurch gekennzeichnet,**
**dass** die Speicherung (101) und die Ausgabe (102) Mitschnitte von Mikrofonsignalen des Hörgeräts (1) umfassen.

7. Hörvorrichtung zum Einstellen eines Hörgeräts (1), umfassend mindestens ein Hörgerät (1) und mindestens eine externe Einheit (11), sowie
- eine Speichereinheit (5) im Hörgerät (1), die Zeitstempel, Hörsituationen, zu denen mindestens ein vorgebbarer Algorithmus zur Signalverarbeitung aktiviert wird, und den aktivierten Algorithmus speichert, wobei es sich bei dem Algorithmus
- um einen Algorithmus zur Begrenzung des maximalen Ausgangspegels handelt, welcher für sehr laute, kurze, transiente Signale anschlägt oder
um einen Algorithmus eines Unterdrückungsverfahrens für impulsive Störgeräusche handelt,
- eine Ausgabeeinheit (12) im Hörgerät (1) und/oder der externen Einheit (11), die die gespeicherten Zeitpunkte, Hörsituationen und den aktivierten Algorithmus ausgibt und/oder anzeigt,
- eine Eingabeeinheit (14) im Hörgerät (1) oder der externen Einheit (11) zur Eingabe eines Bewertungsmaßes (BM), das die Zufriedenheit eines Hörgeräteträgers mit dem aktivierten Algorithmus ausdrückt, und
- eine Änderungseinheit (7) im Hörgerät (1) zum Ändern mindestens eines Parameters des Algorithmus in Abhängigkeit des Bewertungsmaßes (BM).

8. Hörvorrichtung nach Anspruch 7,
**gekennzeichnet durch**:
eine Situationserkennungseinheit und/oder mindestens einen Pegelmesser, welche die Hörsituation erkennen und bestimmen.

9. Hörvorrichtung nach Anspruch 7 oder 8,
**dadurch gekennzeichnet,**
**dass** die externe Einheit (11) eine Fernbedienung oder ein Personal Computer ist.

10. Hörvorrichtung nach einem der Ansprüche 7 bis 9,
**dadurch gekennzeichnet,**
**dass** die Ausgabeeinheit (12) eine Anzeigeeinheit (13) umfasst.

11. Hörvorrichtung nach einem der Ansprüche 7 bis 10,
**dadurch gekennzeichnet,**
**dass** die Speichereinheit (5) Mitschnitte von Mikrofonsignalen des Hörgeräts (1) speichert.

12. Hörvorrichtung nach Anspruch 11,
**dadurch gekennzeichnet,**
**dass** die Ausgabeeinheit (12) die gespeicherten Mitschnitte von Mikrofonsignalen des Hörgeräts (1) ausgibt.

## Claims

1. Method for tuning a hearing device (1) having the steps of:
- the hearing device (1) being worn (100) by a hearing device wearer,
- timestamps, listening situations for which a prescribeable algorithm for signal processing is activated and the activated algorithm being stored (101) in the hearing device (1), wherein the algorithm
- is an algorithm for restricting the maximum output level effective for very loud, short, transient signals or
- is an algorithm from a rejection method for impulsive noise,
- the hearing device (1) being switched (102) by a hearing device wearer to a learning mode at a later time in relation to the timestamp,
- the stored timestamps and listening situations and also the activated algorithm being output (102) and/or displayed (104) by the hearing device (1) and/or by an external unit (11),
- an assessment rating (BM) that expresses the hearing device wearer's satisfaction with the activated algorithm being input (105) by the hearing device wearer, and
- at least one parameter of the activated algorithm being changed (106) as a function of the assessment rating (BM) by the hearing device (1).

2. Method according to Claim 1,
**characterized**
**in that** the listening situation is identified and described by a situation recognition and/or at least one level measurement and/or at least one algorithm.

3. Method according to Claim 1 or 2,
**characterized**
**in that** the assessment rating (BM) is output (102) and/or displayed (103) and also input by means of a hearing device remote control (11).

4. Method according to Claim 1 or 2,
**characterized**
**in that** the assessment rating (BM) is output (102) and/or displayed (103) and also input by means of a personal computer (11).

5. Method according to one of Claims 1 to 3,
**characterized**
**in that** the output (102) is effected audibly by the hearing device (1).

6. Method according to one of the preceding claims,
**characterized**
**in that** the storage (101) and the output (102) comprise recordings of microphone signals from the hearing device (1).

7. Hearing apparatus for tuning a hearing device (1), comprising at least one hearing device (1) and at least one external unit (11), and also
- a memory unit (5) in the hearing device (1), which memory unit stores timestamps, listening situations for which at least one prescribeable algorithm for signal processing is activated and the activated algorithm, wherein the algorithm
- is an algorithm for restricting the maximum output level effective for very loud, short, transient signals or
is an algorithm from a rejection method for impulsive noise,
- an output unit (12) in the hearing device (1) and/or the external unit (11) that outputs and/or displays the stored times, listening situations and the activated algorithm,
- an input unit (14) in the hearing device (1) or the external unit (11) for inputting an assessment rating (BM) that expresses a hearing device wearer's satisfaction with the activated algorithm, and
- a change unit (7) in the hearing device (1) for changing at least one parameter of the algorithm as a function of the assessment rating (BM).

8. Hearing apparatus according to Claim 7, **characterized by**:
a situation recognition unit and/or at least one level meter that recognize and determine the listening situation.

9. Hearing apparatus according to Claim 7 or 8,
**characterized**
**in that** the external unit (11) is a remote control or a personal computer.

10. Hearing apparatus according to one of Claims 7 to 9,
**characterized**
**in that** the output unit (12) comprises a display unit (13).

11. Hearing apparatus according to one of Claims 7 to 10,
**characterized**
**in that** the memory unit (5) stores recordings of microphone signals from the hearing device (1).

12. Hearing apparatus according to Claim 11,
**characterized**
**in that** the output unit (12) outputs the stored recordings of microphone signals from the hearing device (1).

## Revendications

1. Procédé de réglage d'un appareil auditif (1) comportant les étapes consistant à :
- faire en sorte que l'appareil auditif (1) soit porté (100) par un porteur d'appareil auditif,
- stocker (101) dans l'appareil auditif (1) des marqueurs temporels, des situations d'audition lors desquelles un algorithme pouvant être prédéterminé est activé pour effectuer un traitement du signal, et l'algorithme activé, dans lequel l'algorithme est
- un algorithme destiné à limiter le niveau de sortie maximum appliqué pour des signaux transitoires courts de très haute intensité, ou
- un algorithme d'un processus de suppression de bruits parasites impulsionnels,
- faire en sorte que le porteur de l'appareil auditif fasse basculer (102) l'appareil auditif (1) dans un mode d'apprentissage à un instant consécutif au marqueur temporel,
- fournir en sortie (102) et/ou afficher (104) les marqueurs temporels et les situations d'audition ayant été stockés ainsi que l'algorithme activé au moyen de l'appareil auditif (1) et/ou au moyen d'une unité externe (11),
- faire en sorte que le porteur de l'appareil auditif fournisse en entrée (105) une mesure d'évaluation (BM) qui exprime la satisfaction du porteur de l'appareil auditif, et
- modifier (106) au moins un paramètre de l'algorithme activé en fonction de la mesure d'évaluation (BM) au moyen de l'appareil auditif (1).

2. Procédé selon la revendication 1,
**caractérisé en ce que** la situation d'audition est identifiée et décrite par un identifiant de situation et/ou par au moins une mesure de niveau et/ou par au moins un algorithme.

3. Procédé selon la revendication 1 ou 2,
**caractérisé en ce que** la fourniture en sortie (102) et/ou l'affichage (103) ainsi que la fourniture en entrée de la mesure d'évaluation (BM) sont effectués par l'intermédiaire d'une commande à distance d'appareil auditif (11).

4. Procédé selon la revendication 1 ou 2,
**caractérisé en ce que** la fourniture en sortie (102) et/ou l'affichage (103) ainsi que la mesure d'évaluation (BM) sont effectués par l'intermédiaire d'un ordinateur personnel (11).

5. Procédé selon l'une quelconque des revendications 1 à 3,
**caractérisé en ce que** la fourniture en sortie (102) est effectuée de manière acoustique par l'intermédiaire de l'appareil auditif (1).

6. Procédé selon l'une quelconque des revendications précédentes,
**caractérisé en ce que** le stockage (101) et la fourniture en sortie (102) comprennent des enregistrements de signaux de microphone de l'appareil auditif (1).

7. Dispositif auditif destiné à régler un appareil auditif (1), comprenant au moins un appareil auditif (1) et au moins une unité externe (11), et
- une unité de stockage (5), dans l'appareil auditif (1), qui stocke des marqueurs temporels, des situations auditives lors desquelles au moins un algorithme pouvant être prédéterminé est activé pour effectuer un traitement du signal, et l'algorithme activé, dans lequel l'algorithme est
- un algorithme destiné à limiter le niveau de sortie maximum appliqué pour des signaux transitoires courts de très forte intensité, ou
- un algorithme d'un processus de suppression de bruits parasites impulsionnels,
- une unité de sortie (12), dans l'appareil auditif (1) et/ou dans l'unité externe (11), qui fournit en sortie et/ou affiche les points dans le temps ayant été stockés, les situations d'audition et l'algorithme activé,
- une unité d'entrée (14), dans l'appareil auditif (1) ou dans l'unité externe (11), destinée à fournir en entrée une mesure d'évaluation (BM) qui exprime la satisfaction d'un porteur de l'appareil auditif avec l'algorithme activé, et
- une unité de modification (7), dans l'appareil auditif (1), destinée à modifier au moins un paramètre de l'algorithme en fonction de la mesure d'évaluation (BM).

8. Dispositif auditif selon la revendication 7, **caractérisé par** :
une unité d'identification de situation et/ou au moins un dispositif de mesure de niveau qui identifient et déterminent la situation d'audition.

9. Dispositif auditif selon la revendication 7 ou 8,
**caractérisé en ce que** l'unité externe (11) est une commande à distance ou un ordinateur personnel.

10. Dispositif auditif selon l'une quelconque des revendications 7 à 9,
**caractérisé en ce que** l'unité de sortie (12) comprend une unité d'affichage (13).

11. Dispositif auditif selon l'une quelconque des revendications 7 à 10,
**caractérisé en ce que** l'unité de stockage (5) stocke des enregistrements de signaux de microphone de l'appareil auditif (1).

12. Dispositif auditif selon la revendication 11,
**caractérisé en ce que** l'unité de sortie (12) fournit en sortie les enregistrements stockés de signaux de microphone de l'appareil auditif (1).
